# EUROPÄISCHE PATENTSCHRIFT

(11) **EP 0 268 623 B1**
(45) Veröffentlichungstag und Bekanntmachung des Hinweises auf die Patenterteilung: **11.07.1990**
(21) Anmeldenummer: 87903302.5
(22) Anmeldetag: 14.05.1987
(51) Int. Cl.: A63C 9/081

(54) **SICHERHEITSSKIBINDUNG**
SAFETY SKI BINDING
FIXATION DE SECURITE POUR SKI

(30) Priorität: 10.06.1986 AT 1577/86
(43) Veröffentlichungstag der Anmeldung: 01.06.1988
(73) Patentinhaber: TMC CORPORATION, CH-6340 Baar/Zug (CH)
(72) Erfinder: STRITZL, Karl, A-1020 Wien (AT); WÜRTHNER, Hubert, A-2410 Hainburg/Donau (AT); RIEGLER, Andreas, A-1100 Wien (AT)
(74) Vertreter: Szász, Tibor, Dipl.-Ing.
(86) Internationale Anmeldenummer: EP8700255
(87) Internationale Veröffentlichungsnummer: WO8707517

(56) Entgegenhaltungen:
- WO-A-82/02495
- DE-A- 2 510 385
- DE-A- 2 851 634
- US-A- 4 484 764

## Beschreibung

Die Erfindung bezieht sich auf eine Sicherheitsskibindung gemäß dem Oberbegriff des Patentanspruches 1.

Eine derartige Skibindung ist etwa in einer älteren, druckschriftlich nicht vorveröffentlichten Anmeldung (AT-PS 382.084) der Anmelderin beschrieben. Durch diese Lösung wurde gegenüber dem dort behandelten Stand der Technik (vgl. DE-OS 31 02 010) eine nach außen hin gegen Verschmutzungen geschützte Lösung gefunden, wobei auch der Aufbau des Vorderbakkens vereinfacht worden ist.

Die DE-OS 31 02 010 ist vom berücksichtigten Stand der Technik insofern weiter entfernt, als bei dieser der gesamte Vorderbacken um eine Querachse schwenkbar ist, während in der obengenannten den Stand der Technik bildenden Anmeldung (AT-PS 382.084) enbenso wie bei der den Erfindungsgegenstand bildenden Sicherheitsskibindung, der Sohlenhalter als selbständiger Bauteil ausgestaltat und um eine Querachse schwenkbar angeordnet ist.

Die vorliegende Erfindung hat sich zum Ziel gesetzt, einen Vorderbacken der eingangs genannten Art in seinem Aufbau noch kompakter zu gestalten und die Anzahl der einzelnen Bauteile zu verringern.

Gelöst wird die gestellte Aufgabe erfindungsgemäß durch die kennzeichnenden Merkmale des Anspruches 1.

Dadurch, daß des Steuerglied mit dem von einer Feder beaufschlagten Klinkenhebel unmittelbar im Eingriff steht, wird die Verwendung einer einzigen Schenkelfeder ermöglicht, die gleichzeitig den Sohlenhalter, der auf einem gemeinsamen Querbolzen von Klinkenhebel und Steuerglied angeordnet ist, beaufschlagt. Desweiteren kann durch das Steuerglied selbst eine Abdeckung für den Klinkenhebel und-in der Fahrtstellung betrachtet-für die Führungsfläche und für den vorderen Bereich der Sohlenplatte geschaffen werden.

Durch die Merkmale des Anspruches 2 wird in einfacher Bauweise eine sichere Führung zwischen Sohlenplatte und Führungsplatte gewährleistet. Dabei wird das Verschwenkvermögen der Sohlenplatte nach Anspruch 3 in besonders einfacher Weise bestimmt.

Durch die einstückige Ausgestaltung von Führungsfläche und Führungsplatte gemäß den Merkmalen des Anspruches 4 wird die Anzahl der erforderlichen Bauteile in diesem Bereich gesondert reduziert. Durch eine Ausgestaltung der Führungsplatte gemäß den Merkmalen des Anspruches 5 wird ermöglicht, den zum willkürlichen Öffnen dienenden Bauteil in der Führungsplatte zu integrieren.

Durch die schrägverlaufende Ausgestaltung der Führungsfläche wird, wie dies in Anspruch 6 angeführt ist, der kompakte Aufbau der gesamten Bindung begünstigt.

Die Merkmale des Anspruches 7 und 8 ermöglichen eine besonders günstige Ausgestaltung der Steuernase bzw. des Steuergliedes. Dabei wird eine besonders vorteilhafte Form des Steuergliedes durch die Merkmale des Anspruches 9 unter Schutz gestellt. Ein einfaches und sicheres Zusammenwirken zwischen der Steuernase und dem Steuerglied ist durch die Merkmale des Anspruches 10 gekennzeichnet.

Eine Ausgestaltung des Sohlenhalters und dessen Zusammenwirken mit dem Laschenbolzen und der mit Schenkelfeder gemäß den Merkmalen des Anspruches 11 ermöglicht einen besonders kompakten Aufbau in diesem Bereich.

Durch die Merkmale des Anspruches 12 wird ein willkürliches Öffnen auch des Vorderbackens ermöglicht.

In der Zeichnung sind zwei beispielsweise Ausführungsformen der erfindungsgemäßen Sicherheitsskibindung dargestellt.

Fig. 1 ist ein Längsschnitt entlang der Linie I-I in Fig. 2 eines erfindungsgemäßen Vorderbakkens in der Fahrtstellung, Fig. 2 eine teilweise geschnitte Draufsicht dazu, Fig. 3 eine Draufsicht in der Fahrtstellung, unter Weglassen der die Sohlenplatte abdeckenden Bauteile, Fig. 4 ist eine Draufsicht ähnlich der Fig. 3, jedoch mit verschwenkter Sohlenplatte, Fig. 5 ist ein Längsschnitt durch den Vorderbacken bei einer willkürlichen Auslösung, die Fig. 6 bis 8 zeigen Details der Skibindung in der Fahrtstellung und bei einer Seitenauslösung, und Fig. 9 ist ein Längsschnitt durch eine zweite Ausführungsform der erfindungsgemäßen Skibindung.

In der folgenden Beschreibung beziehen sich die Bezeichnungen vorne, hinten, links und rechts auf die Fahrtstellung, d.h. vorne bedeutet zur Skispitze hin gerichtet usw..

Auf einem Ski 1 ist mittels nur angedeuteter Schrauben 2 eine Grundplatte 3 befestigt. Die Grundplatte 3 weist an beiden Seiten sich in Skilängsrichtung erstreckende, nach oben ragende Führungsschienen 3a auf. Im Bereich der Skilängsachse ragt ein zungenförmiger Ansatz 3b der Grundplatte 3 nach hinten.

Auf der Grundplatte 3 ist eine Führungsplatte 4 mittels ihrer Basis 4a längsverschiebbar aber nicht abhebbar gelagert. Am schuhseitigen Ende der Führungsplatte 4 ist eine Führungsnut 4b, die parallel zu Skioberfläche und quer zur Skilängsachse verläft, ausgenommen. Die Führungsnut 4b weist an ihrem vorderen Ende eine nach oben gerichtete Erweiterung 4b, auf. An der Oberseite der Führungsplatte 4 ist eine nach unten und hinten schräge Führungsfläche 4c ausgebildet. Im Bereich der Längsachse der Führungsfläche 4c erhebt sich eine Steuernase 4d mit zwei, bezogen auf die Mittellängsachse der Steuernase 4d symmetrischen Flanken 4e, 4f (siehe insbesondere Fig. 6 bis 8). Die beiden Flanken 4e, 4f verlaufen nach oben hin konvergierend und schließen mit der Führungsfläche 4c jeweils einen Winkel a ein, der ein Größe von 15° bis 90° aufweist.

In der Zeichung ist weiters der vordere Bereich einer Sohlenplatte 5 dargestellt, welche in bekannter Weise an einem nicht gezeigten Drehzapfen schwenkbar gelagert ist. An der Unterseite der Sohlenplatte 5 sind keilförmige nach hinten konvergierend verlaufende Schwenkanschläge 5a, 5b, vorgesehen. Das Ausmaß der Schräge der Keile ist so bestimmt, daß in der ausgeschwenkten Lage der Sohlenplatte 5 jeweils ein Schwenkanschlag 5a oder 5b an der Längsseite des zungenförmigen Ansatzes 3b der Grundplatte anliegt. Der vordere Endbereich der Sohlenplatte 5 ist als Lagerbock 5c für einen Trägerbolzen 10 und einen Querbolzen 11 ausgebildet. Der Lagerbock 5c weist in seinem dem Ski 1 zugewandten Bereich eine annähernd rechteckige Ausnehmung 5e auf und ist an seinem schuhseitigen Ende durch eine Wand 5d begrenzt. Der vordere Bereich des Lagerbockes 5c ist als Ansatz 5f ausgebildet und hat im Querschnitt die Form eines liegenden L. Der Ansatz 5f des Lagerbockes 5c greift in die Führungsnut 4b der Führungsplatte 4 ein, wobei sich ein nach oben ragender Teil 5g des Ansatzes 5f in die Erweiterung 4bᵢ der Führungsnut 4b erstreckt.

Ein Sohlenhalter 6 ist am Querbolzen 11 schwenkbar gelagert. Er weist an seinem hinteren Ende einen Aufnahmebereich 6a für einen nicht dargestellten Skischuh auf. In Seitenwänden 6b, 6c des Sohlenhalters 6 sind Lagerstellen für den Querbolzen 11 und einen Sohlenhalterbolzen 12 vorgesehen. Nach vorne ist der Sohlenhalter 6 offen. Weiters ist im Sohlenhalter 6 zumindest eine Raststelle 6d für einen Schenkel 13a einer Schenkelfeder 13 vorgesehen, wobei die Windungen 13c der Schenkelfeder 13 um den Querbolzen 11 verlaufen. Die Schenkelfeder 13 beaufschlagt den Sohlenhalter 6 in seiner Schließrichtung. Ein zweiter Schenkel 13b der Schenkelfeder 13 stützt sich en einem, in Fahrstellung annähernd waagrechten, ersten Hebelarm 14a eines auf dem Querbolzen 11 etwa im Bereich der Längsachse der Sohlenplatte 5 gelagerten zweiarmigen Klinkenhebels 14 ab und beaufschlagt den Klinkenhebei 14-in der Ansicht in der Fig. 1 betrachtet-in Richtung gegen den Uhrzeigersinn. Der zweite Hebelarm 14b des Klinkenhebels 14 erstreckt sich schräg nach vorne und nach oben, wobei sein vorderer Endbereich 14c auf einer Auflagefläche 7a eines am Klinkenbolzen 11 angelenkten Steuergliedes 7 aufliegt. Eine Vorderkante 7b des Steuergliedes 7 ruht in der Fahrtstellung der Bindung auf der Führungsfläche 4c der Führungsplatte 4. An der der Führungsplatte 4 zugewandten Seite weist das Steuerglied 7 eine Freistellung 7c auf, die seitlich durch nach außen und unten hin schräge Begrenzungswände 7d, 7e abgeschlossen ist, deren Abschrägung jeweils einen Winkel mit einer Größe von 15° bis 90° mit der normal zur Führungsfläche 4c verlaufenden Schnittebene einschließt.

Am Sohlenhalterbolzen 12 sind zwei symmetrisch angeordnete nierenförmige Verbindungshebel 15a, 15b mit ihren oberen Endbereichen 15c, 15d gelagert. Untere Endbereiche 15e, 15f der Verbindungshebel 15a, 15b sind mittels eines Laschenbolzen 16 mit Laschen 17a, 17b verbunden. Der Laschenbolzen 16 kann mit einer in der Zeichnung nicht dargestellten Hülse versehen sein. Die Laschen 17a, 17b sind über den Trägerbolzen 10 am Lagerbock 5c der Sohlenplatte 5 angelenkt.

Die Fig. 3 zeigt die erfindungsgemäße Skibindung in der Draufsicht ähnlich der Fig. 2 Hier wurden der Sohlenhalter 6 und das Steuerglied 7 weggelassen, wodurch der Trägerbolzen 10, der Klinkenbolzen 11 und der Laschenbolzen 16, sowie der Klinkelhebel 14, die Verbindungshebel 15a, 15b und die Laschen 17a, 17b besser erkennbar sind.

Tritt nun eine seitliche Belastung auf, so wird die Sohlenplatte 5 verschwenkt. Dabei nimmt sie das Steuerglied 7 mit, welches mit seiner Vorderkante 7b entlang der Führungsfläche 4c der Führungsplatte 4 gleitet. Sobald eine der beiden schrägen Begrenzungsflächen 7d, 7e des Steuergliedes 7 die Steuernase 4d erreicht hat bzw. zu überschreiten beginnt, wird das Steuerglied 7 hochgeschwenkt und nimmt dabei den Klinkenhebel 14 gegen die Kraft der Schenkelfeder 13 mit. Dadurch wird der Laschenbolzen 16 vom waagrechten Hebelarm 14a des Klinkenhebels 14 freigegeben, und der Sohlenhalter 6 schwenkt unter Einwirkung des Schuhs hoch. Die Vorgangsweise wird anhand der Fig. 6 bis 8 später noch ausführlicher beschrieben werden.

In Fig. 4 ist der eben beschriebene ausgeschwenkte Zustand der Sohlenplatte 5 dargestellt. Der besseren Übersicht halber wurden der Sohlenhalter 6 und das Steuerglied 7 in dieser Figur ebenfalls nicht dargestellt. Es ist dabei erkennbar, daß die Sohlenplatte 5 noch nicht ihre ganz ausgeschwenkte Lage erreicht hat, die, in der dargestellten Schwenkrichtung, durch Anliegen des Schwenkanschlages 5a am zungenförmigen Ansatz 3b der Grundplatte 3 bestimmt werden würde.

Ein willkürliches Öffnen der gesamten Skibindung erfolgt im allgemeinen, und wie an sich bekannt, im Fersenbereich. Sollte für Extremfälle auch ein willkürliches Öffnen des Vorderbackens ermöglicht werden, so dient hiefür ein Griff 19, der unmittelbar am Steuerglied 7 angreift. Hiebei wird das Steuerglied 7 mittels des Griffes 19 hochgezogen und somit der Klinkenhebel 14 gegen die Kraft der Schenkelfeder 13 verschwenkt. Dadurch wird, wie zuvor beschrieben, der Laschenzolben 16 freigegeben und der Sohlenhalter 6 unter Einwirkung des Schuhs hochgeschwenkt. Die Fig. 5 zeigt den Vorderbacken nach einer willkürlichen Auslösung.

Die Fig. 6 bis 8 zeigen das Zusammenwirken der Steuernase 4d der Führungsplatte 4 mit dem Steuerglied 7 und seinen schrägen Begrenzungswänden 7d, 7e. In der Fahrtstellung (s. Fig. 6) befindet sich das Steuerglied 7 in seiner Mittellage. Nach einem gewissen, von der Schuhlänge abhängigen, Schwenkwinkel der Sohlenplatte 5 erreicht eine der beiden schrägen Begrenzungswände 7d, 7e, im dargestellten Fall die-in dieser Darstellung-linke Begenzungswand 7e, die Steuernase 4d (siehe Fig. 7). Bei einem weiteren Verschwenken der Sohlenplatte 5 wird das Steuerglied 7 gegen die Kraft der Schenkelfeder 13 hochgedrückt, wobei die schräge Begrenzungswand 7e an der Flanke 4f der Steuernase 4d emporgleitet (s. Fig. 8). Dabei ist durch die unterschiedlichen Größen der Winkel a bzw. ß dafür gesorgt, daß ein Verklemmen zwischen Steuernase 4d und Steuerglied 7 mit Sicherheit vermieden wird. Dabei ist zu beachten, daß zur Vermeidung eines Verklemmens des Steuergliedes 7 an der Steuernase 4d die Bedingung a;6ß zu erfüllen ist. In der Zeichnung ist a>ß, so daß sich die Begrenzungswände 7d, 7e dachartig über die Steuernase 4d erstrecken.

Die Fig. 9 zeigt ein zweites Ausführungsbeispiel der erfindungsgemäßen Skibindung. Dabei ist die Führungsplatte 24 so ausgebildet, daß das willkürliche Auslösen des Vorderbackens in besonders einfacher Weise möglich ist. Dazu ist in der Führungsplatte 24 eine Taste 8 um eine Querachse 18 schwenkbar gelagert. Die Taste 8 weist an ihrer Oberseite eine Führungsfläche 8a und eine Steuernase 8b auf, die wie die Führungsfläche 4c bzw. Steuernase 4d im ersten Ausführungsbeispiel nach den Fig. 1 bis 8 gestaltet sind. Im vorderen Bereich ist die Taste 8 an ihrer Oberseite mit einer Mulde 8c für eine Skistockspitze oder für einen Finger ausgestattet. In der Führungsplatte 24 ist eine Ausnehmung 24g für das Verschwenken der Taste 8 vorgesehen. Drückt man nun mit dem Skistock in die Mulde 8c der Taste 8, so wird diese um die Querachse 18 verschwenkt, wodurch die Steuernase 8b das Steuerglied 7 hochdrück. Im übrigen ist die Bindung wie das erste Ausführungsbeispiel ausgeführt und daher nicht näher beschrieben.

Die Erfindung ist nicht an die an der Zeichnung dargestellten und im vorstehenden beschriebenen beiden Ausführungsbeispiele gebunden. Vielmehr sind mehrere Abänderungen derselben möglich, ohne den Rahmen der Erfindung zu verlassen. Beispielsweise wäre er möglich, statt einer Schenkelfeder zwei symmetrisch angeordnete Schenkelfedern zu verwenden, oder eine symmetrisch angeordnete Feder auch einstückig auszubilden. Weiters kann, wie bereits erwähnt wurde, der Laschenbolzen 16 eine Hülse tragen, wodurch die auf diesen wirkenden Reibungskräfte vermindert werden. Dadurch würden aber auch die während der Betätigung der Bindung auftretenden Reibungskräfte insgesamt reduziert. Des weiteren kann das Verhältnis der Winkel a<ß sein, wobei dann die Steuernase 4d mit Flanken 4e, 4f die einen kleinen Winkel a, z.B. 30°, und das Steuerglied 7 mit Bgrenzungswänden 7d, 7e die einen großen Winkel ß, z.B. 80°, betragen, ausgebildet sind. Dabei übergreifen die Begrenzungswände 7d, 7e des Steuergliedes, ebenfalls erfindungsgemäß, die Steuernase 4d, welche in diesem Fall mit spitzdachförmig verlaufenden Flanken 4e, 4f versehen ist.

### Stückliste

1 Ski
2 Schrauben
3 Grundplatte
3a Führungsschienen
3b zungenförmiger Ansatz
4,24 Führungsplatte
4a, 24a Basis
4b, 24b Führungsnut
4b₁, 24cᵢ Erweiterung (nach oben)
4c Führungsfläche
4d Steuernase
4e, f 2 Flanken
24g Freistellung (f. Taste)
5 Sohlenplatte
5a, b Schwenkanschläge
5c Lagerbock
5d Wand
5e Ausnehmung
5f Ansatz L-förmig
5g nach oben ragender Teil
6 Sohlenhalter
6a Aufnahmebereich f. Skischuh 6b, c 2 Seitenwände
6d Raststelle
7 Steuerglied
7a Auflagefläche
7b Vorderkante
7c Freistellung
7d, e schräge Begrenzungswände
8 Taste
8a Führungsfläche
8b Steuernase
8c Mulde f. Skistock
10 Trägerbolzen
11 Querbolzen
12 Sohlenhalterbolzen
13 Schenkelfeder
13a, b 2 Schenkel
13c Windungen
14 Klinkenhebel
14a 1. waagr. Hebelarm
14b schr. Hebelarm
14c vorderer Endbereich
15a, b nierenfg. Verbindunghebel
15c, d ob. Endbereich
15e, f unt. Endbereich
16 Laschenbolzen
17a, b Laschen
18 Querachse
19 Griff

## Patentansprüche

1. Sicherheitsskibindung mit einer Sohlenplatte (5), die an einem skifesten Drehzapfen schwenkbar gelagert, gegen Abheben vom Ski jedoch gesichert und in einer auf dem Ski gelagerten Führungsplatte (4, 24) geführt ist, an ihrem hinteren Ende einen Fersenhalter und an ihrem vorderen Ende einen Vorderbacken mit einem Sohlenhalter (6) trägt, welcher Sohlenhalter (6) um eine Querachse (11) verschwenkbar ist, und wobei der Vorderbacken ein Steuerglied (7) aufweist, welchem eine Steuerkurve (4d, 8b) der Führungsplatte (4, 24) zugeordnet ist, wobei die Steuerkurve (4d, 8b) bei Erreichen eines vorgegebenen Schwenkwinkels der Sohlenplatte (5) gegenüber der Skilängsrichtung eine Verschwenkung des Sohlenhalters (6) im Sinne einer Freigabe des Skischuhs ermöglicht, dadurch gekennzeichnet, daß die Sohlenplatte (5) an ihrem vorderen Endbereich als ein Lagerbock (5c) ausgestaltet ist, der einen querverlaufenden Trägerbolzen (10) zweiter Laschen (17a, 17b) und einen als Querachse ausgebildeten Querbolzen (11) für den Sohlenhalter (6) trägt, an welchem auch das Stuerglied (7) und ein Klinkenhebel (14) gelagert sind, wobei der vordere Bereich des Lagerbockes (5c) als Ansatz (5f) ausgebildet ist, der in eine Führungsnut (4b, 24b) der auf der Grundplatte (3) mit ihrer Basis (4a) längsverschiebbar, jedoch nicht abhebbar gelagerten Führungsplatte (4, 24) eingreift, daß die Führungsplatte (4, 24) an ihrer Oberseite eine Führungsfläche (4c, 8a) aufweist, die im Bereich ihrer Längsachse mit einer als Steuerkurve gestalteten Steuernase (4d, 8b) für das Steuerglied (7) versehen ist, daß der am Querbolzen (11) schwenkbar gelagerte Klinkenhebel (14) zweiarmig ausgebildet und von mindestens einer vorzugsweise um den Querbolzen (11) gebundenen Schenkelfeder (13) beaufschlagt ist, wobei der erste Hebelarm (14a) des Klinkenhebels (14), in der Fahrtstellung betrachtet, einen von den beiden Laschen (17a, 17b) getragenen Laschenbolzen (16) in Position hält, der über Verbindungshebel (15a, 15b) mit dem Sohlenhalter (6) verbunden ist, daß am ersten Hebelarm (14a) des Klinkenhebels (14) der eine Schenkel (13b) der Schenkelfeder (13) angreift und den Klinkenhebel (14) in Schließrichtung zum Steuerglied (7) hin beaufschlagt, und der zweite Hebelarm (14b) des Klinkenhebels (14) mit dem Steuerglied (7) im Eingriff steht, und daß das Steuerglied (7) vorzugsweise als eine Abdeckung für den Klinkenhebel (14) ausgebildet ist und, in der Fahrtstellung betrachtet, auch zumindest einen Teilbereich der Führungsfläche (4c, 8a), der Führungsplatte (4, 24) und den vorderen Bereich der Sohlenplatte (5) abdeckt.

2. Bindung nach Anspruch 1, dadurch gekennzeichnet, daß der Ansatz (5f) des Lagerbockes (5c), im Querschnitt betrachtet, im wesentlichen die Form eines L aufweist, wobei sich ein nach oben ragender Teil (5g) des Ansatzes (5f) in eine Erweiterung (4bᵢ) der Führungsnut (4b) erstreckt.

3. Bindung nach Anspruch 1, dadurch gekennzeichnet, daß die Sohlenplatte (5) an ihrer Unterseite mit nach hinten konvergierend verlaufenden keilförmigen Schwenkanschlägen (5a, 5b) ausgestattet ist, die mit einem zungenförmigen Ansatz (3b) der Grundplatte (3) zusammenwirkend das seitliche Verschwenkvermögen der Sohlenplatte (5) bestimmen.

4. Bindung nach Anspruch 1, dadurch gekennzeichnet, daß die Führungsfläche (4c) einstückig mit der Führungsplatte (4) ausgebildet ist.

5. Bindung nach Anspruch 1, dadurch gekennzeichnet, daß die Führungsplatte (24) von einer Querachse (18) durchsetzt ist, an der eine Taste (8) mit der Führungsfläche (8a) und der Steuernase (8b) schwenkbar angeordnet ist, daß die Führungsplatte eine Ausnehmung (24g) zur Aufnahme der Taste (8) in deren verschwenktem Zustand aufweist, und daß die Taste (8), wie für sich bekannt, mit einer Mulde (8c) zur Handbetätigung, z.B. mittels eines Skistockes, aufweist.

6. Bindung nach Anspruch 1, 4 oder 5, dadurch gekennzeichnet, daß die Führungsfläche (4c, 8a), bezogen auf die Basis (4a, 24a) der Führungsplatte (4, 24) und im Längsschnitt gesehen, nach unten und hinten schräg verlaufend ausgebildet ist.

7. Bindung nach Anspruch 1, dadurch gekennzeichnet, daß die Steuernase (4d, 8b) der Führungsplatte (4, 24) mit zwei, bezogen auf die Mittelachse der Steuernase (4d, 8b), symmetrischen Flanken (4e, 4f) versehen ist, die nach oben hin vorzugsweise unter einem Winkel (a) mit einer Größe von 15° bis 90° konvergierend verlaufen.

8. Bindung nach einem der Ansprüche 1, oder 5 bis 7, dadurch gekennzeichnet, daß das Stuerglied (7) an seinem vorderen Endbereich eine Vorderkante (7b) aufweist, die, in der Fahrtstellung der Bindung betrachtet, sich auf der Führungsfläche (4c, 8a) der Führungsplatte (4, 24) abstützt, daß das Steuerglied (7) an seinem hinteren Endbereich eine Auflagefläche (7a) für den vorderen Endbereich (14c) des zweiten Hebelarmes (14b) des Klinkenhebels (14) aufweist, und daß das Steuerglied (7) an seiner der Führungsplatte (4, 24) zugewandten Seite eine Aussparung (7c) aufweist, die seitlich durch nach außen und hinten hin schräge Begrenzungsflächen (7d, 7e) abgeschlossen sind.

9. Bindung nach Anspruch 8, dadurch gekennzeichnet, daß die Begrenzungswände (7d, 7e) des Steuergliedes (7), in einer normal zur Führungsfläche (4c, 8a) der Führungsplatte (4, 24) und quer zur Skilängsrichtung verlaufenden Schnittebene betrachtet, jeweils unter einem Winkel (ß) verlaufen, dessen Größe 15° bis 90° beträgt.

10. Bindung nach Anspruch 9, dadurch gekennzeichnet, daß der Winkel (a) der Flanken (4e, 4f) der Steuernase (4d, 8b) in jedem Fall ungleich groß vom Winkel (ß) der Begrenzungswände (7d, 7e) des Steuergliedes (7) ist, vorzugsweise ist a>ß.

11. Bindung nach Anspruch 1, dadurch gekennzeichnet, daß der Sohlenhalter (6) in seinen Seitenwänden (6b, 6c) Lagerstellen für den Klinkenbolzen (11) und einen Sohlenhalterbolzen (12) aufweist, an welchen mittels ihrere oberen Endbereichen (15c, 15d) die zwei nierenförmige Verbindungshebel (15a, 15b) gelagert sind, deren untere Endbereiche (15e, 15f) vom Laschenbolzen (16) durchsetzt sind, wobei der Trägerbolzen (10), in der Fahrtstellung betrachtet, im nierenförmigen Bereich der beiden Verbindungshebel (15a, 15b) und von diesen freiliegend verläuft, und daß im Sohlenhalter (6) zumindest eine Raststelle (6d) zur Aufnahme des einen Schenkels (13a) der Schenkelfeder (13) vorgesehen ist, welche den Sohlenhalter (6) in seiner Schließrichtung hin beaufschlagt.

12. Bindung nach einem der Ansprüche 1, 4 oder 6, dadurch gekennzeichnet, daß zum willkürlichen Öffnen der Bindung am Steuerglied (7) ein Griff (19) vorgesehen ist.

## Revendications

1. Fixation de sécurité pour ski, présentant une plaque de semelle (5) qui est montée pivotante sur un tourillon assujetti au ski, est toutefois empêchée de se soulever à l'écart de ce ski, et est guidée dans une plaque de guidage (4, 24) qui est montée sur le ski et porte une talonnière à son extrémité postérieure et, à son extrémité antérieure, une mâchoire antérieure munie d'un cale-semelle (6), lequel calesemelle (6) peut pivoter autour d'un axe transversal (11), et la mâchoire antérieure étant dotée d'un organe de commande (7) auquel est associée une came de commande (4d, 8b) de la plaque de guidage (4,24), la came de commande (4d, 8b) de la plaque de guidage (4,24), la came de commande (4d, 8b) autorisant, lorsque la plaque de semelle (5) atteint un angle de pivotement préétabli par rapport à la direction longitudinale du ski, un pivotement du cale-semelle (6) dans le sens d'une libération de la chaussure de ski, caractérisée par le fait que la plaque de semelle (5) est réalisée, dans sa région extrême antérieure, sous la forme d'un sabot de montage (5c) qui porte une cheville transversale (10) de support de deux pattes (17a, 17b) et une cheville transversale (11) qui est associée au cale-semelle (6), est réalisée sous la forme d'un axe transversal et sur laquelle l'organe de commande (7) et un levier à déclic (14) sont également montés, la région antérieure du sabot de montage (5c) étant réalisée en tant qu'appendice (5f) s'engageant dans une rainure de guidage (4b, 24b) de la plaque de guidage (4, 24) qui est montée sur la plaque de base (3) avec faculté de coulissement longitudinal par sa base (4a), mais sans aucune de faculté de soulèvement; par le fait que la plaque de guidage (4, 24) comporte, à sa face supérieure, une surface de guidage (4c, 8a) munie, au voisinage de son axe longitudinal, d'un bec de commande (4d, 8b) réalisé en tant que came de commande pour l'organe de commande (7); par le fait que le levier à déclic (14), monté pivotant sur la cheville transversale (11), est réalisé à deux bras et est soumis à l'action d'au moins un ressort (13) à branches, de préférence enroulé autour de la cheville transversale (11), le premier bras (14a) du levier à déclic (14) consignant à demeure, observé dans la position de déplacement un tenon d'attache (16) qui est porté par les deux pattes (17a, 17b), et est relié au cale-semelle (6) par l'entremise de leviers de liaison (15a, 15b); par le fait que l'une (13b) des branches du ressort (13) à branches vient en prise avec le premier bras (14a) du levier à déclic (14) et agit sur ce levier à déclic (14) dans le sens de la fermeture, en direction de l'organe de commande (7), le second bras (14b) du levier à déclic (14) étant en prise avec l'organe de commande (7); et par le fait que l'organe de commande (7) est préférentiellement réalisé sous la forme d'une structure de recouvrement du levier à déclic (14) et recouvre également, considéré dans la position de déplacement, au moins une région partielle de la surface de guidage (4c, 8a) de la plaque de guidage (4, 24), ainsi que la région antérieure de la plaque de semelle (5).

2. Fixation selon la revendication 1, caractérisée par le fait que l'appendice (5f) du sabot de montage (5c) revêt sensiblement la forme d'un L observé en coupe transversale, une partie (5g) de l'appendice (5f), en saillie vers le haut, s'étendant dans un évasement (4bᵢ) de la rainure de guidage (4b).

3. Fixation selon la revendication 1, caractérisée par le fait que le plaque de semelle (5) est pourvue, à sa face inférieure, de butées cunéiformes de pivotement (5a, 5b) qui s'étendent avec convergence vers l'arrière et qui, en association avec un appendice (3b) en forme de languette sur la plaque de base (3), déterminent l'aptitude au pivotement latéral de la plaque de semelle (5).

4. Fixation selon la revendication 1, caractérisée par le fait que la surface de guidage (4c) est réalisée d'un seul tenant avec la plaque de guidage (4).

5. Fixation selon la revendication 1, caractérisée par le fait que la plaque de guidage (24) est traversée par un axe transversal (18) sur lequel est disposée, avec faculté de pivotement, une touche (8) pourvue de la surface de guidage (8a) et du bec de commande (8b); par le fait que la plaque de guidage possède un évidement (24g) destiné à recevoir la touche (8) dans la condition de celle-ci résultant d'un pivotement; et par le fait que la touche (8) est dotée, d'une manière connue, d'une creusure (8c) pour l'actionnement manuel, par exemple au moyen d'un bâton de ski.

6. Fixation selon la revendication 1, 4 ou 5, caractérisée par le fait que, par rapport à la base -(4a, 24a) de la plaque de guidage (4, 24) et observée en coupe longitudinale, la surface de guidage (4c, 8a) est réalisée avec étendue à l'oblique vers le bas et vers l'arrière.

7. Fixation selon la revendication 1, caractérisée par le fait que le bec de commande (4d, 8b) de la plaque de guidage (4, 24) est muni de deux flancs (4e, 4f) symétriques par rapport à l'axe médian dudit bec de commande (4d, 8b), et s'étendant avec convergence vers le haut, de préférence selon un angle (a) d'une valeur comprise entre 15° et 90°.

8. Fixation selon l'une des revendications 1 ou 5 à 7, caractérisée par le fait que l'organe de commande (7) présente, dans sa région extrême antérieure, une arête antérieure (7b) qui prend appui, considérée dans la position de déplacement de la fixation, sur la surface de guidage (4c, 8a) de la plaque de guidage (4,24); par lefait que l'organe de commande (7) comporte, dans sa région extrême postérieure, une surface d'appui (7a) pour la région extrême antérieure (14c) du second bras (14b) du levier à déclic (14); et par le fait que l'organe de commande (7) possède, sur son côté tourné vers la plaque de guidage (4, 24), une dépouille (7c) fermée, dans le sens latéral, par des surfaces de délimitation (7d, 7e) inclinées vers l'extérieur et vers l'arrière.

9. Fixation selon la revendication 8, caractérisée par le fait que les parois la délimitation (7d, 7e) de l'organe de commande (7) s'étendent à chaque fois, observées dans un plan de coupe perpendiculaire à la surface de guidage (4c, 8a) de la plaque de guidage (4, 24) et transversal par rapport à la direction longitudinale du ski, selon un angle (β) dont la valeur est comprise entre 15° et 90°.

10. Fixation selon la revendication 9, caractérisée par le fait que l'angle (a) des flancs (4e, 4f) du bec de commande (4d, 8b) est, dans chaque cas, différent de l'angle (β) des parois de délimitation (7d, 7e) de l'organe de commande (7) avec, de préférence, la relation α>β.

11. Fixation selon la revendication 1, caractérisée par le fait que le cale-semelle (6) comporte, dans ses parois latérales (6b, 6c), des portées pour la cheville d'articulation (11) et pour une cheville (12) du cale-semelle, sur lesquelles sont montés, au moyen de leurs régions extrêmes supérieures (15c, 15d), les deux leviers réniformes de liaison (15a, 15b) dont les régions extrêmes inférieures (15e, 15f) sont traversées par le tenon d'attache (16), la cheville de support (10) s'étendant, considérée dans la position de déplacement, dans la région réniforme des deux leveirs de liaison (15a, 15b) dont elle est dégagée; et par le fait qu'au mois une zone d'encrantage (6d) est prévue, dans la cale-semelle (6), pour recevoir l'une (13a) des branches du ressort (13) à branches qui agit sur le cale-semelle (6) dans le sens de sa fermeture.

12. Fixation selon l'une des revendications 1, 4 ou 6, caractérisée par le fait qu'une poignée (19) est prévue, sur l'organe de commande (7), en vue de l'ouverture délibérée de la fixation.

## Claims

1. A safety ski binding comprising a sole plate (5) rotatably mounted on a pivot pin fixedly connected to the ski, and guided in a guide plate (4, 24) mounted on the ski so as to be prevented from being lifted off the ski, said sole plate carrying a heel clamp on its rear end, and on its front end a front jaw assembly including a sole clamp (6) mounted for pivoting about a transverse axis (11), said front jaw assembly further including a control member (7) cooperating with a control cam (4d, 8b) of said guide plate (4, 24) said control cam (4d, 8b) permitting said sole clamp (6) to pivot in the ski boot releasing direction when said sole plate (5) reaches a predetermined pivot angle relative to the longitudinal direction of the ski, characterized in that the front end portion of said sole plate (5) is formed as a bearing bracket (5c) carrying a transversely extending support pin (10) of a pair of strap members (17a, 17b) and a transverse pin (11) acting as said transverse axis of said sole clamp (6) and having said control member (7) and a pawl lever (14) additionally mounted thereon, a front portion of said bearing bracket (5c) being formed as an extension (5f) received in a guide groove (4b, 24b) of said guide plate (4, 24) having its base portion (4a) mounted on said base plate (3) for longitudinal displacement without being able to be lifted thereoff, the top side of said guide plate (4, 24) being provided with a guide surface (4c, 8a) formed at a location adjacent its longitudinal axis with a control nose portion (4d, 8b) acting as said control cam for said control member (7), said pawl lever (14) pivotally mounted on said transverse pin (11) being formed as a two-armed lever and subjected to the action of a torsion spring (13) preferably wound about said transverse pin (11), the first lever arm (14a) of said pawl lever (14) being effective, as viewed in the skiing position, to retain in position a strap pin (16) carried by said two strap members (17a, 17b) and connected to said sole clamp (6) by connecting links (15a, 15b), one leg (13b) of said torsion spring (13) acting on said first lever arm (14a) of said pawl lever (14) to bias said pawl lever (14) in the closing direction towards said control member (7) the second lever arm (14b) of said pawl lever (14) being engaged with said control member (7), said control member (7) being preferably formed as a cover for said pawl lever (14) and effective, as viewed in the skiing position, to also cover at least parts of said guide surface (4c, 8a) of said guide plate (4, 24) and the front portion of said sole plate (5).

2. A binding according to claim 1, characterized in that said extension (5f) of said bearing bracket (5c) is of substantially L-shaped cross-sectional configuration, an upwards projecting portion (5g) of said extension (5f) being received in an enlarged portion (4bᵢ) of said guide groove (4b).

3. A binding according to claim 1, characterized in that the bottom side of said sole plate (5) is provided with rearwards converging wedge- shaped pivot stops (5a, 5b) cooperating with a tongue-shaped projection (3b) of said base plate (3) for limiting the lateral pivot range of said sole plate (5).

4. A binding according to claim 1, characterized in that said guide surface (4c) is formed as an integral part of said guide plate (4).

5. A binding according to claim 1, characterized in that said guide plate (24) has a transverse axle pin (18) extending therethrough and carrying a pivotable key member (8) provided with said guide surface (a) and said control nose portion (8b), said guide plate having a recess (24g) for accommodating said key member (8) in its pivoted position, said key member (8) being provided in a per se known manner with a depression (8c) for its actuation by a hand or by means of a ski pole, respectively.

6. A binding according to claim 1, 4 or 5, characterized in that said guide surface (4c, 8a) is formed to extend obliquely downwards and rearwards relative to the base (4a, 24a) of said guide plate (4, 24) as viewed in longitudinal section.

7. A binding according to claim 1, characterized in that said control nose portion (4d, 8b) of said guide plate (4, 24) is provided with two flanks of symmetrical configuration with reference to the center axis of said control nose portion (4d, 8b), said flanks (4e, 4f) converging upwards preferably at an included angle (a) having a magnitude of 15° to 90°.

8. A binding according to any of claims 1 or 5 to 7, characterized in that the front end portion of said control member (7) is provided with a front edge (7b) supported on said guide surface (4c, 8a) of said guide plate (4, 24) as viewed in the skiing position of the binding, the rear end portion of said control member (7) being formed with a support surface (7a) for the front end portion (14c) of said second lever arm (14b) of said pawl lever (14), the side of said control member (7) facing towards said guide plate (4,24) being formed with a recess (7c) which is laterally defined by boundary faces (7d, 7e) extending obliquely outwards and rearwards.

9. A binding according to claim 8, characterized in that said boundary walls (7d, 7e) of said control member (7) extend at an angle (β) having a magnitude of 15° to 90° as viewed in a sectional plane extending perpendicular to said guide surface (4c, 8a) of said guide plate (4, 24) and transversely of the longitudinal direction of the ski.

10. A binding according to claim 9, characterized in that said angle (a) of said flanks (4e, 4f) of said control nose portion (4d, 8b) is in any case different from said angle (β) of said boundary walls (7d, 7e) of said control member (7), the relation being preferably α>β.

11. A binding according to claim 1, characterized in that the sidewalls (6b, 6c) of said sole clamp (6) are provided with mounting portions for said pawl-carrying pin (11) and a sole clamp pin (12) having said two kidney-shaped connecting links (15a, 15b) mounted thereon by their upper end portions (15c, 15d), said strap bolt (16) extending through the lower end portions (15e, 15f) of said connecting links, said carrier bolt (10) extending through the kidney-shaped recessed portion of said two connecting links (15a, 15b) out of contact therewith as viewed in the skiing position, said sole clamp (6) being provided with at least one detent location (6d) for accommodating one leg (13a) of said torsion spring (13) acting to bias said sole clamp (6) in its closing direction.

12. A binding according to any of claims 1,4 or 6 characterized in that said control member (7) has a handle (19) connected thereto for the intentional release of the binding.
